# FASCICULE DE BREVET EUROPEEN

(11) **EP 2 186 452 B1**
(45) Date de publication et mention de la délivrance du brevet: **18.04.2018**
(21) Numéro de dépôt: 09176040.5
(22) Date de dépôt: 16.11.2009
(51) Int. Cl.: A47H 5/032

(54) **Actionneur de manoeuvre d'un rideau coulissant**
Betätigungseinrichtung für einen Gleitvorhang
Operating actuator for a slide curtain

(30) Priorité: 17.11.2008 FR 0857800
(43) Date de publication de la demande: 19.05.2010
(73) Titulaire: SOMFY ACTIVITES SA, 74300 Cluses (FR)
(72) Inventeur: Charleux, Olivier, 74300, THYEZ (FR); Cochran, Scot, SAN DIEGO, CA 92120 (US); Perache, Jean-Michel, 74440, TANINGES (FR); Scharf, Rich, ESCONDIDO, CA 92092 (US)
(74) Mandataire: Lavoix

(56) Documents cités:
- EP-A- 1 316 281
- GB-A- 1 011 823
- US-A- 5 889 377
- US-A- 6 062 290
- US-A1- 2006 071 619
- US-B1- 7 337 825

## Description

L'invention concerne le domaine des installations de protection solaire motorisées, et en particulier celui des rideaux coulissants. Ces rideaux sont généralement fixés sur un ensemble de plusieurs patins pouvant se déplacer le long d'un rail. Un premier patin est fixé sur un chariot entraîné dans le rail par l'intermédiaire d'une courroie ou d'un cordon sous l'action d'un actionneur. Le mouvement du premier patin entraîne le mouvement des patins suivants, soit par l'intermédiaire du rideau lui-même, soit par des cordons raccordant chaque patin au suivant.

Les rideaux motorisés sont couramment utilisés dans les chambres d'hôtels ou les centres de conférences, c'est à dire dans des lieux de passage où les utilisateurs sont peu habitués à leur fonctionnement. Ces installations doivent être discrètes, peu visibles et peu bruyantes, tout en assurant leur protection en cas de manoeuvre manuelle du rideau par un utilisateur non averti.

L'actionneur décrit dans le document US-B-6076592 comprend un boîtier longitudinal perpendiculaire au rail supportant le rideau à manoeuvrer. La rotation d'un arbre de sortie de l'actionneur entraîne en rotation une courroie de l'installation de rideau par l'intermédiaire d'un embrayage. Celui-ci permet le contrôle manuel lorsque le moteur est à l'arrêt et que le rideau est découplé du moteur.

Lorsque l'actionneur est monté perpendiculairement au rail, il est le plus souvent placé en dessous du rail, de sorte à être masqué, au moins partiellement, par un bord latéral du rideau. Vers l'extrémité supérieure du boîtier se situent le moteur, le réducteur et l'embrayage, tandis que le dispositif d'alimentation et de commande du moteur se situe vers l'extrémité inférieure. L'alimentation en énergie du moteur a lieu par l'intermédiaire du dispositif de commande, qui transmet cette énergie ou une énergie transformée, par exemple une énergie basse tension 24V DC, au moteur avec l'ordre de commande.

Pour la plupart des installations, un câble d'alimentation doit donc être connecté au boîtier de l'actionneur, du côté du dispositif d'alimentation et de commande. Dans l'exemple du document US-B-6076592, un premier câble d'alimentation arrive vers le bas du boîtier et un deuxième câble de contrôle ressort du boîtier, sur une face latérale, pour monter vers un élément de détection placé au niveau de l'extrémité du rail. La connexion du câble d'alimentation au boîtier est parfois regroupée avec une interface de réglage qui se situe soit au bas du boîtier, soit sur une face latérale. Dans tous les cas, le câble peut facilement être déconnecté par mégarde par un utilisateur non averti, dans la mesure où l'accès au câble, de manière similaire à l'accès à l'interface de réglage, est laissé libre. De plus, la disposition du moteur par rapport au dispositif de commande contraint souvent le câble d'alimentation à cheminer le long du boîtier, la borne d'alimentation secteur étant généralement située dans un faux plafond.

Par ailleurs, il est connu de WO2004/011759 de ménager une gorge de guidage d'un câble dans un berceau de montage d'un motoréducteur dans un rail. Le câble demeure visible et accessible sur la majeure partie de sa longueur, ce qui est acceptable pour un motoréducteur monté dans un rail mais ne convient pas pour un actionneur pour rideau monté comme celui de US-B-6076592.

US-A-5 889 377 divulgue un actionneur électro-mécanique de manoeuvre d'un rideau qui comprend deux sous-ensembles distincts assemblés et dans lequel un moteur électrique est disposé dans un volume qui peut être semi-ouvert où il n'est pas totalement protégé.

US-A-6 062 290 divulgue un actionneur électro-mécanique de manoeuvre d'un rideau, l'actionneur comprenant toutes les caractéristiques du préambule de la revendication 1.

L'invention se propose donc de remédier aux problèmes précédemment évoqués et de fournir une structure de boîtier répondant aux besoins techniques et esthétiques recherchés dans le domaine des motorisations pour rideaux.

A cet effet, l'invention concerne un actionneur électro-mécanique, selon la revendication 1, de manoeuvre d'un rideau coulissant le long d'un axe.

Grâce à l'invention, le deuxième logement intérieur du boîtier permet d'accommoder un composant tel qu'un câble d'alimentation ou un module électronique de commande qui est donc protégé vis-à-vis des chocs et qui n'est pas visible, ce qui améliore l'esthétique globale de l'actionneur. De plus, l'utilisation d'un couvercle isolant le deuxième logement évite l'utilisation intempestive des interfaces qu'il peut contenir et permet l'utilisation de modules de commande interchangeables.

Selon des aspects avantageux mais non obligatoires de l'invention, un tel actionneur peut incorporer une ou plusieurs des caractéristiques suivantes, prises dans toute combinaison techniquement admissible :
- Le premier logement et le deuxième logement intérieur sont formés à l'intérieur d'un corps principal du boîtier.
- Le deuxième logement intérieur est formé par une goulotte longitudinale ménagée dans le corps principal.
- Le deuxième logement est délimité entre, d'une part, un corps principal creux du boîtier qui forme le premier logement et, d'autre part, le couvercle amovible.
- Le deuxième logement est allongé et reçoit au moins une portion d'un câble d'alimentation s'étendant entre une zone du boîtier situé au voisinage de l'unité d'alimentation et une zone éloignée de cette unité.
- La paroi est percée d'une ouverture de passage du câble d'alimentation entre le premier logement et le deuxième logement.
- Le câble d'alimentation passe à travers une bague anti-traction installée au niveau de l'ouverture de la paroi.
- Le couvercle est monté par deux séries de glissières sur un corps principal du boîtier qui définit le premier logement intérieur.
- Le couvercle et/ou un corps principal du boîtier qui définit le premier logement intérieur comprend des moyens de maintien d'un élément d'habillage du boîtier.
- La section extérieure du boîtier a une forme extérieure géométrique sans rupture abrupte de pente ou d'angle.
- Le boîtier comprend une embase amovible qui forme un support pour l'unité d'alimentation et/ou pour le moteur.
- L'embase amovible comprend un panneau de commande et de configuration de l'actionneur.
- Le deuxième logement intérieur est réalisé par l'embase amovible montée à une première extrémité d'un corps principal du boîtier qui définit le premier logement intérieur, alors que un module électronique de commande de l'actionneur est reçu dans le deuxième logement.
- Une partie de l'embase forme la paroi de séparation entre le premier logement intérieur et le deuxième logement intérieur du boîtier.
- Un deuxième logement intérieur s'étend le long du corps principal et reçoit une portion d'une câble d'alimentation des éléments reçus dans le premier logement et un autre deuxième logement intérieur défini par l'embase amovible reçoit un module électronique de commande de l'actionneur.
- Le couvercle comprend une zone de moindre résistance mécanique, de sorte à pouvoir être découpé et former ainsi un passage de câbles.

L'invention sera mieux comprise et d'autres avantages de celles-ci apparaîtront plus clairement à la lumière de la description qui va suivre d'un mode de réalisation d'un actionneur conforme à son principe, donnée uniquement à titre d'exemple et fait en se référence aux dessins annexés dans lesquelles :
- la figure 1 est une représentation schématique de principe d'une installation de protection solaire à rideaux coulissants incorporant un actionneur conforme à l'invention ;
- la figure 2 est une coupe longitudinale de principe de l'actionneur de la figure 1 ;
- la figure 3 est une vue partielle en perspective éclatée de l'actionneur de la figure 2 ;
- la figure 4 est une vue en perspective du boîtier de l'actionneur des figures 1 et 2 ;
- la figure 5 est une représentation partielle en perspective d'un corps principal et d'un couvercle du boîtier de la figure 4 ; et
- la figure 6 est une vue de dessous, dans le sens de la flèche VI à la figure 4, d'une embase appartenant au boîtier de la figure 4.

La figure 1 montre une vue d'ensemble d'une partie d'une installation 1 de rideau motorisé. Un rideau R représenté en traits mixtes est suspendu par des crochets à un rail 10. Au moins un crochet solidaire du rideau R se fixe sur un chariot 11, entraîné par une courroie 12 se déplaçant dans le rail 10 sous l'effet d'un actionneur électro-mécanique 13 monté en extrémité de rail. Le rideau 11 peut ainsi être déplacé le long de l'axe longitudinal X₁₀ du rail 10.

Les composants de l"actionneur 13 sont contenus dans un boîtier 20 de forme allongée.

L'actionneur 13 est alimenté à partir d'une borne d'alimentation 14 située au-dessus du rail 10, de préférence dans un faux plafond non représenté.

L'actionneur est représenté de manière schématique en figure 2. Il comprend, dans le boîtier allongé 20, un bloc moteur 21 et une unité d'alimentation 22. Au-dessus du bloc moteur est situé un organe 23 de détection de position du chariot 11 le long du rail 10. Le bloc moteur comprend un moteur électrique 24, un réducteur 25 et un embrayage 26. Le réducteur et l'embrayage peuvent également être combinés en un seul élément. L'organe de détection, par exemple un ensemble de capteurs optiques, pourrait également se situer à l'intérieur du bloc moteur 21, entre le réducteur et l'embrayage par exemple, ou entre le moteur et le réducteur. Alternativement, l'organe de détection pourrait se trouver dans un logement séparé vis à vis du logement L₁ contenant le bloc moteur 21 et l'unité d'alimentation 22.

Un câble d'alimentation 28 s'étend, entre l'unité d'alimentation 22 et le haut de l'actionneur. Ce câble 28 est branché sur la borne d'alimentation 14 au moyen d'un connecteur 15. Le câble 28 traverse de préférence, notamment à l'endroit où il est coudé, une bague anti-traction 29 qui évite des efforts de traction trop importants sur ce câble, dans sa partie reliée à l'unité d'alimentation 22.

La figure 3 représente également en vue 3D le cheminement du câble le long du boîtier. Sur cette vue, seule une partie des composants de l'actionneur est représentée. En particulier, le couvercle 33 n'est pas représenté pour la clarté du dessin.

Le boîtier est également représenté sur les figures 4 et 5. Il comprend un corps principal creux 30, monobloc et de forme extérieure générale cylindrique à base elliptique. Le corps 30 pourrait également être à base circulaire. Le corps 30 définit un logement intérieur L₁ dans lequel sont reçus le bloc moteur 21, l'unité 22 et l'organe 23, ainsi que des conducteurs électriques non représentés. Une partie du bloc moteur 21 et de l'unité d'alimentation 22, notamment les circuits imprimés correspondants, peut être maintenue dans des glissières 31 prévues sur les faces intérieures du corps 30. En configuration assemblée de l'actionneur, le logement L₁ est isolé de l'extérieur par le corps 30 et les parties qui l'obturent à ses extrémités. Les matériels présents dans ce logement sont donc protégés des agressions mécaniques et/ou de l'humidité ambiante.

Ainsi, sauf au niveau de ses extrémités, le logement L₂ est délimité uniquement entre les pièces 30 et 33, ce qui est d'une grande simplicité de réalisation et confère une bonne étanchéité.

Le corps creux présente une section globale en forme d'ellipse, dont un des côtés de faible rayon de courbure A est tronqué. Le complément B de la section en ellipse est réalisé à l'aide d'un couvercle 33 dont la section complète l'ellipse tronquée. Ainsi, l'ensemble du boîtier 20, avec le corps 30 et le couvercle 33 a une forme extérieure géométrique sans rupture abrupte de pente ou d'angle.

A la figure 2, seul le corps 30 et le couvercle 33 sont représentés en coupe, les autres éléments étant en vue extérieure.

Le couvercle 33 peut être qualifié de longitudinal dans la mesure où il s'étend sur la longueur correspondante du corps 30 du boîtier 20. La troncature du corps 30 au niveau du côté A réalise une goulotte longitudinale 34 qui s'étend sur toute la longueur du corps 30. Le couvercle 33 masque l'accès à la goulotte 34 vis-à-vis de l'extérieur. Une paroi 35, monobloc avec le corps 30, sépare la goulotte 34 du logement L₁. La goulotte 34 forme donc un deuxième logement L₂ qui est intérieur au boîtier 20, qui s'étend sur toute la longueur du corps 30 et que le couvercle 33 isole de l'extérieur. Le câble 28 est reçu dans ce logement L₂ sur la hauteur du corps 30, ce qui lui permet de relier une zone Z₁ proche de l'unité 22, à l'intérieur du logement L₁, à une zone Z₂ dans laquelle est positionnée la borne d'alimentation 14, à l'extérieur de l'actionneur 13.

La paroi 35 est percée d'une ouverture 35a de passage du câble 28 entre les logements L₁ et L₂. La bague anti-traction 29 est immobilisée dans cette ouverture. Comme il ressort de la figure 4, l'ouverture 35a peut être constituée par une découpe de la paroi 35 qui débouche à une extrémité du corps 30, ce qui facilite la mise en place de la bague 29. Ceci n'est toutefois pas obligatoire et l'ouverture 35a peut être ménagée à n'importe quel endroit de la paroi 35.

Le couvercle 33 peut être réalisé dans le même matériau que le corps 30, mais il peut également être réalisé dans un autre matériau, par exemple en plastique lorsque le corps 30 est métallique.

Avantageusement, le couvercle 33 peut être découpé en plusieurs parties ou percé le long de sa hauteur pour permettre une sortie du câble 28 à n'importe quelle hauteur du boîtier.

Le couvercle est monté de façon amovible sur le corps 30.

Le couvercle comprend deux glissières latérales 36 et 37. Il peut présenter des propriétés élastiques de sorte à être inséré en exerçant une légère force de déformation lui permettant de venir se bloquer dans des glissières 38 et 39 de formes correspondantes ménagé sur le corps 30. Il peut alternativement être inséré par coulissement depuis une extrémité du corps 30.

Avantageusement, le couvercle 33 et/ou le corps 30 du boîtier 20 comprend, en particulier au niveau des moyens 36 à 39 de fixation du couvercle, des moyens de maintien d'un élément d'habillage du boîtier qui n'est pas représenté. Cet élément d'habillage peut être un tissu venant recouvrir le corps du boîtier, ce tissu étant assorti ou identique au rideau de l'installation. Par exemple, un tissu peut être coincé entre les glissières 36 et 38, d'une part, 37 et 39, d'autre part sur la longueur du couvercle 33.

Cette configuration de boîtier permet le passage du câble d'alimentation 28 à la tension secteur (230V) de manière sécuritaire, hors d'accès d'un utilisateur et de façon séparée des éléments principaux de l'actionneur 13 que sont le bloc moteur 21 et l'unité d'alimentation 22. Lorsque la borne d'alimentation secteur 14 est située au niveau d'un faux plafond, le câble d'alimentation est guidé le long du boîtier vers le haut de celui-ci.

La borne d'alimentation secteur 14 peut inversement se situer vers le bas de l'installation. Il est alors préférable de faire sortir le câble vers le bas de l'actionneur, ce qui est possible car le logement L₂ débouche au bas du boîtier 20. En outre, le couvercle 33 peut être pourvu de zones de faiblesse permettant de créer, par découpage localisé du couvercle 33, une ouverture de passage du câble 28, par exemple dans le cas où la borne d'alimentation 14 est située à mi-hauteur de l'actionneur 13.

Le logement L₂ formée par la goulotte 34 et son couvercle 33 permet donc de configurer l'actionneur 13 dans sa forme la plus adaptée à l'installation sur site.

Le boîtier 20 comprend également, à une des extrémités du corps creux 30, une embase 40 supportant au moins une partie de l'unité d'alimentation 22 et/ou du bloc moteur 21. Cette embase est évidée, en forme de cuvette, et obturée, à l'opposé du corps 30, par un couvercle ou bouchon 41 amovible. L'embase 40 pénètre au moins en partie dans le corps creux 30 lorsque le boîtier 20 est assemblé. L'embase 40 peut coulisser hors du corps du boîtier pour fournir un accès simple à l'unité d'alimentation 22.

Un couvercle ou bouchon amovible 41' est rapporté sur le corps 30, à l'opposé de l'embase 40. Pour la clarté du dessin, ce couvercle 41' est représenté uniquement aux figures 2 et 3.

La figure 6 représente une vue de dessous de l'actionneur, lorsque le couvercle 41 est retiré. L'embase 40 est fixée au corps 30 du boîtier, de façon amovible par exemple par des vis 42. On note 43 le voile de fond de l'embase 40, ce voile étant perpendiculaire à la hauteur du boîtier 20, c'est-à-dire aux glissières 31, 38 et 39 en configuration montée de l'embase 40 sur le corps 30. Ce voile supporte, sur une de ses faces, au moins une partie de l'unité 22 et/ou du bloc moteur 21.

L'embase 40 supporte un panneau 45 de commande et de configuration de l'actionneur 13, ce panneau comprenant des boutons 46 de réglage (SET.MODE) ainsi que des diodes électroluminescentes 47 de contrôle. Elle supporte également un connecteur 48 de type RJ9 (type connecteur pour câble téléphonique), celui-ci étant utilisé pour la connexion avec un câble TBT (très basse tension) de commande vers un contact sec ou vers une interface avec d'autres systèmes de commande non représentés, extérieurs au boîtier 20.

Le câble TBT peut également cheminer à l'intérieur du logement L₂ du boîtier, lorsqu'il s'avère plus judicieux de connecter ce câble vers le haut du boîtier 20.

L'embase 40 est en partie creuse ou « évidée » et définit une cavité 49 dans laquelle est reçu un module 50 électronique de commande. Ce module de commande 50 peut être adapté pour différentes versions de l'actionneur 13 et ainsi comprendre un récepteur infra-rouge, un récepteur radio, un autre connecteur pour contact sec pour permettre une commande individuelle et générale, ou un connecteur d'un autre type, par exemple RS485 pour une liaison à un bus de commande.

Lorsque le couvercle 41 est en place sur l'embase 40, la cavité 49 forme un deuxième logement L'₂, intérieur par rapport au boîtier 20 et qui est séparé du logement L₁ par le voile de fond 43.

L'accès au module de commande 50 est globalement masqué par le couvercle 41 lorsque celui-ci est mis en place sur l'embase 40.

Le couvercle 41 et/ou l'embase elle-même 40 comprend une zone non représentée de moindre résistance mécanique permettant de créer un passage pour le câble d'alimentation 28 ou le câble de contrôle TBT lorsqu'il s'avère nécessaire ou mieux adapté de faire passer les câbles vers le bas de l'actionneur 13. Dans le cas contraire, le couvercle 41 ferme hermétiquement le corps 30 du boîtier dans sa partie inférieure.

Le couvercle 41 est monté de façon amovible sur l'embase 40, par exemple clippé ou vissé, de manière à pouvoir rendre accessible le panneau de commande 48 et de configuration et/ou le module 50 lorsque cela est nécessaire. Le module de commande 50 est ainsi facilement interchangeable. L'embase 40 protège l'utilisateur en ce qu'elle sépare une zone d'alimentation à courant relativement élevé (alimentation secteur) d'une zone d'alimentation TBT.

## Revendications

1. Actionneur électro-mécanique (13) de manoeuvre d'un rideau (11) coulissant le long d'un axe (X₁₀), cet actionneur comprenant un moteur (24) appartenant à un bloc moteur (21), une unité (22) d'alimentation du moteur et un boîtier (20), le bloc moteur (21) étant reçu dans un premier logement intérieur (L₁) du boîtier (20), le boîtier (20) étant allongé et comprenant un corps principal creux (30) qui définit le premier logement intérieur (L₁), lequel étant isolé de l'extérieur par le corps principal (30) et par des parties qui l'obturent à ses extrémités, une partie du bloc moteur, (21), dont les circuits imprimés correspondants, étant reçue dans le premier logement intérieur (L₁), le boîtier (20) formant au moins un deuxième logement intérieur, séparé du premier logement intérieur par une paroi (35, 43) du boîtier et dans lequel est reçu un composant électrique ou électronique (28, 50) de l'actionneur (13) distinct du moteur (24) et de l'unité d'alimentation (22), un couvercle (33, 41) isolant le ou chaque deuxième logement (L₂, L'₂) de l'extérieur du boîtier, **caractérisé en ce que** l'unité d'alimentation (22) est reçue dans le logement intérieur (L₁), et **en ce que** le couvercle (33, 41) est amovible par rapport au corps principal (30).

2. Actionneur selon la revendication 1, **caractérisé en ce que** le premier logement (L₁) et le deuxième logement intérieur (L₂) sont formés à l'intérieur du corps principal (30) du boîtier.

3. Actionneur selon la revendication 2, **caractérisé en ce que** le deuxième logement intérieur (L₂) est formé par une goulotte (34) longitudinale ménagée dans le corps principal (30).

4. Actionneur selon l'une des revendications précédentes, **caractérisé en ce que** le deuxième logement (L₂) est délimité, d'une part, par un corps principal creux (30) du boîtier (20) qui forme le premier logement (L₁) et, d'autre part, par le couvercle amovible (33).

5. Actionneur selon l'une des revendications précédentes, **caractérisé en ce que** le deuxième logement (L₂) reçoit au moins une portion d'un câble d'alimentation (28) s'étendant entre une zone (Z₁) du boîtier située au voisinage de l'unité d'alimentation (22) et une zone (Z₂) éloignée de cette unité.

6. Actionneur selon la revendication précédente, **caractérisé en ce que** la paroi (35) est percée d'une ouverture (35a) de passage du câble d'alimentation (28) entre le premier logement (L₁) et le deuxième logement (L₂).

7. Actionneur selon la revendication précédente, **caractérisé en ce que** le câble d'alimentation (28) passe à travers une bague anti-traction (29) installée au niveau de l'ouverture (35a) de la paroi (35).

8. Actionneur selon l'une des revendications précédentes, caractérisé en ce le couvercle (33) est monté par deux séries de glissières (36-39) sur un corps principal (30) du boîtier (20) qui définit le premier logement intérieur (L₁).

9. Actionneur selon l'une des revendications précédentes, caractérisé en ce le couvercle (33) et/ou un corps principal (30) du boîtier (20), qui définit le premier logement intérieur (L₁), comprend des moyens de maintien d'un élément d'habillage du boîtier.

10. Actionneur selon l'une des revendications précédentes, caractérisé en ce la section extérieure du boîtier (20) a une forme extérieure géométrique sans rupture abrupte de pente ou d'angle.

11. Actionneur selon l'une des revendications précédentes, **caractérisé en ce que** le boîtier (20) comprend une embase amovible (40), cette embase formant un support pour l'unité d'alimentation (22) et/ou pour le moteur (24).

12. Actionneur selon la revendication précédente, **caractérisé en ce que** l'embase amovible (40) comprend un panneau (48) de commande et de configuration de l'actionneur (13).

13. Actionneur selon l'une des revendications 11 ou 12, **caractérisé en ce que** le deuxième logement intérieur (L'₂) est réalisé par l'embase amovible (40) montée à une extrémité d'un corps principal (30) du boîtier (20), qui définit le premier logement intérieur (L₁), et **en ce qu'**un module électronique (50) de commande de l'actionneur (13) est reçu dans le deuxième logement (L'₂).

14. Actionneur selon les revendications 2 et 13, **caractérisé en ce qu'**un deuxième logement intérieur (L₂) s'étend le long du corps principal (30) et reçoit une portion d'une câble (28) d'alimentation des éléments reçus dans le premier logement et **en ce qu'**un autre deuxième logement intérieur (L'₂) défini par l'embase amovible (40) reçoit un module électronique (50) de commande de l'actionneur (13).

15. Actionneur selon l'une des revendications précédentes, caractérisé en ce le couvercle (33, 41) comprend une zone de moindre résistance mécanique, de sorte à pouvoir être découpé et former un passage de câble.

## Patentansprüche

1. Elektromechanische Betätigungseinrichtung (13) zum Bewegen eines Schiebevorhangs (11) entlang einer Achse (X₁₀), wobei diese Betätigungseinrichtung einen zu einem Motorblock (21) gehörenden Motor (24), eine Einheit (22) zur Energieversorgung des Motors und ein Gehäuse (20) umfasst, wobei der Motorblock (21) in einer ersten inneren Aufnahme (L₁) des Gehäuses (20) aufgenommen ist, wobei das Gehäuse (20) langgestreckt ist und einen hohlen Hauptkörper (30) umfasst, der die erste innere Aufnahme (L₁) definiert, die durch den Hauptkörper (30) und durch Teile, die sie an ihren Enden verschließen, nach außen isoliert ist, wobei ein Teil des Motorblocks (21), darunter die entsprechenden gedruckten Schaltungen, in der ersten inneren Aufnahme (L₁) aufgenommen sind, wobei das Gehäuse (20) wenigstens eine zweite innere Aufnahme bildet, die von der ersten inneren Aufnahme durch eine Wand (35, 43) des Gehäuses getrennt ist und in der eine elektrische oder elektronische Komponente (28, 50) der Betätigungseinrichtung (13) aufgenommen ist, die sich von dem Motor (24) und der Energieversorgungseinheit (22) unterscheidet, wobei ein Deckel (33, 41) die oder jede zweite Aufnahme (L₂, L'₂) gegenüber dem Äußeren des Gehäuses isoliert, **dadurch gekennzeichnet, dass** die Energieversorgungseinheit (22) in der inneren Aufnahme (L₁) aufgenommen ist und dass der Deckel (33, 41) in Bezug auf den Hauptkörper (30) abnehmbar ist.

2. Betätigungseinrichtung nach Anspruch 1, **dadurch gekennzeichnet, dass** die erste Aufnahme (L₁) und die zweite innere Aufnahme (L₂) im Inneren des Hauptkörpers (30) des Gehäuses gebildet sind.

3. Betätigungseinrichtung nach Anspruch 2, **dadurch gekennzeichnet, dass** die zweite innere Aufnahme (L₂) durch einen länglichen Kanal (34) gebildet ist, der im Hauptkörper (30) geformt ist.

4. Betätigungseinrichtung nach einem der vorhergehenden Ansprüche, **dadurch gekennzeichnet, dass** die zweite Aufnahme (L₂) einerseits durch einen hohlen Hauptkörper (30) des Gehäuses (20), der die erste Aufnahme (L₁) bildet, und andererseits durch den abnehmbaren Deckel (33) begrenzt wird.

5. Betätigungseinrichtung nach einem der vorhergehenden Ansprüche, **dadurch gekennzeichnet, dass** die zweite Aufnahme (L₂) wenigstens einen Abschnitt eines Energieversorgungskabels (28) aufnimmt, der sich zwischen einem in der Nähe der Energieversorgungseinheit (22) befindlichen Bereich (Z₁) des Gehäuses und einem von dieser Einheit entfernten Bereich (Z₂) erstreckt.

6. Betätigungseinrichtung nach dem vorhergehenden Anspruch, **dadurch gekennzeichnet, dass** die Wand (35) mit einer Öffnung (35a) zum Durchlass des Energieversorgungskabels (28) zwischen der ersten Aufnahme (L₁) und der zweiten Aufnahme (L₂) versehen ist.

7. Betätigungseinrichtung nach dem vorhergehenden Anspruch, **dadurch gekennzeichnet, dass** das Energieversorgungskabel (28) durch einen Zugentlastungsring (29) verläuft, der auf der Ebene der Öffnung (35a) der Wand (35) angebracht ist.

8. Betätigungseinrichtung nach einem der vorhergehenden Ansprüche, **dadurch gekennzeichnet, dass** der Deckel (33) durch zwei Reihen von Gleitschienen (36-39) an einem Hauptkörper (30) des Gehäuses (20) montiert ist, der die erste innere Aufnahme (L₁) definiert.

9. Betätigungseinrichtung nach einem der vorhergehenden Ansprüche, **dadurch gekennzeichnet, dass** der Deckel (33) und/oder ein Hauptkörper (30) des Gehäuses (20), der die erste innere Aufnahme (L₁) definiert, Mittel zum Halten eines Verkleidungselements des Gehäuses umfasst.

10. Betätigungseinrichtung nach einem der vorhergehenden Ansprüche, **dadurch gekennzeichnet, dass** der äußere Querschnitt des Gehäuses (20) eine äußere geometrische Form ohne abrupten Bruch der Neigung oder des Winkels aufweist.

11. Betätigungseinrichtung nach einem der vorhergehenden Ansprüche, **dadurch gekennzeichnet, dass** das Gehäuse (20) einen abnehmbaren Sockel (40) umfasst, wobei dieser Sockel eine Auflage für die Energieversorgungseinheit (22) und/oder für den Motor (24) bildet.

12. Betätigungseinrichtung nach dem vorhergehenden Anspruch, **dadurch gekennzeichnet, dass** der abnehmbare Sockel (40) eine Tafel (48) zum Steuern und Konfigurieren der Betätigungseinrichtung (13) umfasst.

13. Betätigungseinrichtung nach einem der Ansprüche 11 oder 12, **dadurch gekennzeichnet, dass** die zweite innere Aufnahme (L'₂) durch den abnehmbaren Sockel (40) gebildet ist, der an einem Ende eines Hauptkörpers (30) des Gehäuses (20) montiert ist, der die erste innere Aufnahme (L₁) definiert, und dass ein elektronisches Modul (50) zum Steuern der Betätigungseinrichtung (13) in der zweiten Aufnahme (L'₂) aufgenommen ist.

14. Betätigungseinrichtung nach den Ansprüchen 2 und 13, **dadurch gekennzeichnet, dass** sich eine zweite innere Aufnahme (L₂) entlang des Hauptkörpers (30) erstreckt und einen Abschnitt eines Kabels (28) zur Energieversorgung der Elemente aufnimmt, die in der ersten Aufnahme aufgenommen sind, und dass eine andere zweite innere Aufnahme (L'₂), die durch den abnehmbaren Sockel (40) definiert wird, ein elektronisches Modul (50) zum Steuern der Betätigungseinrichtung (13) aufnimmt.

15. Betätigungseinrichtung nach einem der vorhergehenden Ansprüche, **dadurch gekennzeichnet, dass** der Deckel (33, 41) einen Bereich mit geringerer mechanischer Festigkeit umfasst, so dass er ausgeschnitten werden kann und einen Kabeldurchlass bilden kann.

## Claims

1. An electro-mechanical actuator (13) for operating a curtain (11) mounted to slide along an axis (X₁₀), said actuator comprising a motor (24)belonging to a motor unit (21), a power supply unit (22) for powering the motor, and a box (20), the motor unit (21) being received in a first internal housing (L₁) of the box (20), the box (20) being elongate and including a hollow main body (30) which defines the first internal housing (L₁), said housing being isolated from the outside by the main body (30) and by parts which close it at its extremities, a part of the motor unit (21), including the corresponding printed circuits being received in the first internal housing (L₁), the box (20) forming at least one second internal housing, separated from the first internal housing by a wall (35, 43) of the box and in which an electrical or electronic component (28, 50) of the actuator (13) is received that is distinct from the motor (24) and from the power supply unit (22), a cover (33, 41) isolating the or each second housing (L₂, L'₂) from the outside of the box, **characterized in that** the power supply unit (22) is received in the internal housing (L1), and **in that** the cover is removable with respect to the main body (30).

2. An actuator according to claim 1, **characterized in that** the first housing (L₁) and the second internal housing (L₂) are formed inside the main body (30) of the box.

3. An actuator according to claim 2, **characterized in that** the second internal housing (L₂) is formed by a longitudinal trough (34) provided in the main body (30).

4. An actuator according to claim any preceding claim, **characterized in that** the second housing (L₂) is delimited, on the one hand, by a main hollow body (30) of the box (20) which forms said first housing (L₁) and, on the other hand, by the removable cover (33).

5. An actuator according to claim any preceding claim, **characterized in that** the second housing (L₂) receives at least a portion of a power cable (28) extending between a zone (Z₁) of the box that is situated in the vicinity of the power supply unit (22) and a zone (Z₂) that is remote therefrom.

6. An actuator according to the preceding claim, **characterized in that** the wall (35) is provided with a through opening (35a) for enabling the power cable (28) to pass between the first housing (L₁) and the second housing (L₂).

7. An actuator according to the preceding claim, **characterized in that** the power cable (28) passes through an anti-traction ring (29) installed at the opening (35a) in the wall (35).

8. An actuator according to any preceding claim, **characterized in that** the cover (33) is mounted via two series of runners (36-39) on a main body (30) of the box (20) that defines the first internal housing (L₁).

9. An actuator according to any preceding claim, **characterized in that** the cover (33) and/or a main body (30) of the box (20) that defines the first internal housing (L₁) is/are provided with means for holding an element of trim for the box.

10. An actuator according to any preceding claim, **characterized in that** the outside section of the box (20) has an external geometrical shape without any sudden change of slope or of angle.

11. An actuator according to any preceding claim, **characterized in that** the box (20) has a removable base (40), said base forming a support for the power supply unit (22) and/or for the motor (24).

12. An actuator according to the previous claim, **characterized in that** the removable base (40) is provided with a control and configuration panel (48) for controlling and configuring the actuator (13).

13. An actuator according to one of claims 11 and 12, **characterized in that** the second internal housing (L'₂) is formed by the removable base (40) mounted at one end of a main body (30) of the housing (20) that defines the first internal housing (L₁), and **in that** an electronic control module (50) for controlling the actuator (13) is received in the second housing (L'₂).

14. An actuator according to claims 2 and 13, **characterized in that** the second internal housing (L₂) extends along the main body (30) and receives a portion of a power cable (28) for powering the elements received in the first housing, and **characterized in that** another second internal housing (L'₂) defined by the removable base (40) receives an electronic control module (50) for controlling the actuator (13).

15. An actuator according to claim 1, **characterized in that** the cover (33, 41) is provided with a zone of weakness, so that it can be cut out to form a cable passage.
